# NEUE EUROPÄISCHE PATENTSCHRIFT

(11) **EP 3 626 141 B2**
(45) Veröffentlichungstag und Bekanntmachung des Hinweises auf die Entscheidung über den Einspruch: **04.12.2024**
(45) Hinweis auf die Patenterteilung: 23.06.2021
(21) Anmeldenummer: 19196940.1
(22) Anmeldetag: 12.09.2019
(51) Int. Cl.: A47K 3/30, A47K 3/34

(54) **ABTRENNUNGSWAND EINER DUSCHKABINE ODER DUSCH- ODER BADEWANNENABTRENNUNG**
SEPARATION WALL OF A SHOWER CUBICLE OR PARTITION FOR A SHOWER OR BATH
PAROI DE SÉPARATION D'UNE CABINE DE DOUCHE OU SÉPARATION POUR BAC À DOUCHE OU BAIGNOIRE

(30) Priorität: 20.09.2018 DE 102018216064
(43) Veröffentlichungstag der Anmeldung: 25.03.2020
(73) Patentinhaber: Gebr. Willach GmbH, 53809 Ruppichteroth (DE)
(72) Erfinder: Knecht, Christoph, 53809 Ruppicheroth (DE); Willach, Dr. Jens, 53783 Eitorf (DE)
(74) Vertreter: dompatent von Kreisler Selting Werner - Partnerschaft von Patent- und Rechtsanwälten mbB

(56) Entgegenhaltungen:
- EP-A1- 1 344 478
- EP-A1- 3 028 616
- EP-A1- 3 238 568
- EP-A1- 3 238 586
- EP-A2- 2 764 809
- CN-U- 202 941 998
- DE-A1- 3 725 543
- DE-U1- 202016 103 716
- DE-U1- 202018 001 232
- US-A1- 2008 000 158
- US-A1- 2009 056 227
- US-A1- 2011 272 104
- "Gesamtkatalog 2017", DUSCHOLUX, November 2016 (2016-11-01)
- "Bella Vita 3 Montageanleitung (Badewanne", DUSCHOLUX, January 2020 (2020-01-01)
- "Bella Vita 3 Montageanleitung (Dusche", DUSCHOLUX, January 2020 (2020-01-01)

## Beschreibung

Die vorliegende Erfindung betrifft eine Abtrennungswand einer Duschkabine oder einer Dusch- oder Badewannenabtrennung.

Als Spritzschutz gegenüber der Umgebung sind Duschen häufig mit einer Abtrennungswand versehen. Die Abtrennungswand kann aus einem feststehenden Glaswandelement bestehen. Bei der Abtrennungswand besteht häufig die Schwierigkeit, dass das Glaswandelement der Abtrennungswand in einer aufrechten Position befestigt werden muss. Die Abtrennungswand ist dabei mit einer Halterung an einer Umgebungswand befestigt. Über eine weitere Haltevorrichtung, die sich vom oberen Randbereich des Glaswandelements zu einer benachbarten Umgebungswand erstreckt wird das Glaswandelement in der aufrechten Position gehalten und verhindert, dass beispielsweise durch Stöße gegen das Glaswandelement dieses aus der Halterung zu brechen droht.

Bei Badewannenabtrennungen sind Abtrennungswände bekannt, die auf dem Badewannenrand angeordnet sind und einseitig an einer Umgebungswand befestigt sind. Das freie Ende des Glaswandelements wird auch bei diesen Abtrennungen mittels einer Haltevorrichtung, die sich zu einer der Umgebungswände erstreckt, gehalten.

Die vorbekannten Abtrennungswände können auch ausziehbar ausgestaltet werden. Hierbei kann an einem oberen Randbereich des feststehenden Wandelements eine Laufschiene angeordnet sein, wobei mindestens ein Türflügel an der Laufschiene mit mindestens einem Laufwerk geführt ist. Auch bei diesen Abtrennungen wird eine Haltevorrichtung verwendet, die sich zu einer der Umgebungswände erstreckt, wobei die Haltevorrichtung beispielsweise an der Laufschiene befestigt ist.

Vorbekannte Haltevorrichtungen bestehen zumeist aus einem metallischen Material, um die notwendige Stabilität zu gewährleisten. Die Haltevorrichtung ist zumeist als Stange ausgebildet. Derartige metallische Stangen empfinden viele Betrachter als unschön, da diese im Blickfeld des Betrachters den Raum querend angeordnet sind. Ferner sind die Haltevorrichtungen Spritzwasser ausgesetzt, so dass diese häufig gereinigt werden müssen. Wenn die Haltevorrichtungen beispielsweise verchromt sind, um an andere metallische Gegenstände im Bad angepasst zu sein, besteht ferner die Schwierigkeit, dass diese durch eine häufige Reinigung in Mitleidenschaft geraten können, so dass vorbekannte Haltevorrichtungen bereits nach wenigen Jahren unschön aussehen können.

EP 3 028 616 A1 offenbart alle Merkmale des Oberbegriffs des Anspruchs 1.

Es ist daher die Aufgabe der vorliegenden Erfindung eine Abtrennungswand der eingangs genannten Art bereitzustellen, die in ästhetisch ansprechender Weise befestigt ist und die genannten Probleme bezüglich der Spritzwasseraussetzung der Haltevorrichtung und deren Reinigung vermieden werden.

Die erfindungsgemäße Abtrennungswand ist definiert durch die Merkmale des Anspruchs 1.

Bei einer erfindungsgemäßen Abtrennungswand einer Duschkabine oder einer Dusch- oder Badewannenabtrennung ist ein feststehendes Wandelement vorgesehen, sowie eine Laufschiene. Die Laufschiene ist an einem oberen Randbereich des Wandelements angeordnet, wobei mindestens ein Türflügel in der Laufschiene mit mindestens einem Laufwerk geführt ist. Die Laufschiene ist an einem in Längsrichtung ersten Ende mittels eines Wandverbinders an einer Wand befestigbar. Die Erfindung ist dadurch gekennzeichnet, dass die Laufschiene im an der Wand befestigten Zustand in Längsrichtung distal von dem ersten Ende frei über das Wandelement übersteht. Es hat sich herausgestellt, dass durch das Vorsehen eines Wandverbinders, mit dem die Laufschiene an der Wand befestigbar ist, sowie die Anordnung der Laufschiene am oberen Randbereich des Wandelements eine ausreichende Stabilität gegeben ist, um die Laufschiene in Längsrichtung frei über das Wandelement überstehen zu lassen, das heißt, dass die Laufschiene distal von dem ersten Ende ohne weitere Befestigung auskommt. Eine Haltevorrichtung, wie sie im Stand der Technik verwendet wird, ist somit nicht notwendig. Mit anderen Worten: Die Laufschiene steht distal vom ersten Ende kragarmförmig über das Wandelement über. Dadurch kann eine ästhetisch ansprechende Abtrennungswand geschaffen werden, da auf die störende Haltevorrichtung, die im Blickfeld des Betrachters den Raum querend angeordnet ist, verzichtet werden kann. Dadurch werden auch Probleme, die aufgrund von häufig notwendiger Reinigung der Haltevorrichtung auftreten, vermieden.

Die Laufschiene ist erfindungsgemäß an dem oberen Randbereich des Wandelementes befestigt, beispielweise klemmend befestigt. Durch das Befestigen der Laufschiene selbst an dem oberen Randbereich des Wandelements wird die Laufschiene zusätzlich abgestützt. Abgesehen von dem Wandverbinder kann auf eine zusätzliche Haltevorrichtung, die zusätzlichen Raum in Anspruch nimmt und ästhetisch als störend empfunden werden kann, verzichtet werden. Auch ist es möglich, dass die Laufschiene an dem oberen Randbereich des Wandelements mittels Befestigungselementen wie beispielsweise Schrauben befestigt ist. Die Laufschiene kann einstückig ausgebildet sein.

Das Wandelement und/oder der mindestens eine Türflügel kann beispielsweise aus Glas bestehen. Selbstverständlich ist auch die Ausgestaltung des Wandelementes und/oder des Türflügels aus anderen vorzugsweise transparenten Materialen wie beispielsweise vorzugsweise transparenten Kunststoffen möglich.

Vorzugsweise ist vorgesehen, dass die Laufschien mit bis zu 70 %, vorzugsweise mit bis zu 60 %, besonders bevorzugt mit bis zu 50 %, ihrer Gesamtlänge frei über das Wandelement übersteht. Auf diese Weise kann durch die entsprechende Ausgestaltung des Wandelementes und des mindestens einen Türflügels eine Abtrennungswand geschaffen werden, die einen Spritzschutz bietet, der sich im ausgezogenen Zustand in Längsrichtung über eine Länge erstreckt, die bis zu dem Zweifachen und mehr der Länge im eingeschobenen Zustand beträgt.

Dadurch ist beispielsweise ein ausreichender Freiraum für den Einstieg in die Badewanne oder Dusche gegeben und durch Ausziehen der Abtrennungswand durch Bewegung des mindestens einen Türflügels wird der gewünschte Spritzschutz erreicht.

Erfindungsgemäß ist vorgesehen, dass der Wandverbinder einen ersten Befestigungsabschnitt aufweist, der in die Laufschiene eingreift oder an dieser angreift und der erste Befestigungsabschnitt an der Wand befestigbar ist. Der Wanderverbinder kann hierbei auf verschiedene Weisen mit der Laufschiene verbunden sein, beispielsweise über eine formschlüssige und/oder eine kraftschlüssige Verbindung.

Dabei kann vorgesehen sein, dass der erste Befestigungsabschnitt und die Laufschiene in einer Ebene orthogonal zur Längsrichtung der Laufschiene einen Formschluss bilden. Durch den Formschluss zwischen dem Befestigungsabschnitt und der Laufschiene in der Ebene orthogonal zur Längsrichtung der Laufschiene wird erreicht, dass Kräfte in alle Richtungen dieser Ebene von der Laufschiene auf den ersten Befestigungsabschnitt und somit auf den Wandverbinder übertragen werden. Dadurch werden Belastungen, die auf den mindestens einen Türflügel und/oder das Wandelement einwirken und auf die Laufschiene übertragen werden, in vorteilhafter Weise von dem Wandverbinder auf die Wand übertragen. Durch den Formschluss in der Ebene orthogonal zur Längsrichtung der Laufschiene wird darüber hinaus ein auf die Laufschiene einwirkendes Torsionsmoment in vorteilhafter Weise von der Laufschiene auf den Wandverbinder übertragen. Das auf die Laufschiene einwirkende Torsionsmoment besitzt einen Momentenvektor, der sich in Längsrichtung der Laufschiene erstreckt. Bei einer Belastung beispielsweise des Türflügels im ausgezogenen Zustand kann ein Torsionsmoment in die Laufschiene eingeleitet werden, das somit über den ersten Befestigungsabschnitt und den Wandverbinder in vorteilhafter Weise an die Wand übertragen wird. Dadurch wird verhindert, dass sich die Laufschiene und/oder das Wandelement ungewollt aus ihrer befestigten Position lösen.

Die erfindungsgemäße Abtrennungswand kann eine Bodenführung für den mindestens einen Türflügel aufweisen, wobei die Bodenführung zumindest teilweise neben einem, dem oberen Randbereich des Wandelements gegenüberliegenden, unteren Randbereich des Wandelements angeordnet ist.

Vorzugsweise ist vorgesehen, dass die Laufschiene eine sich in Längsrichtung erstreckende Rippe aufweist und, dass der erste Befestigungsabschnitt in Längsrichtung in die Laufschiene eingreift und die Rippe umgreift. Dadurch kann in vorteilhafter Weise ein Formschluss zwischen dem ersten Befestigungsabschnitt und der Laufschiene geschaffen werden.

Dabei kann ferner vorgesehen sein, dass die Laufschiene mindestens zwei sich in Längsrichtung erstreckende Nuten aufweist, wobei die Rippe die Nuten trennt.

Ferner kann vorgesehen sein, dass der erste Befestigungsabschnitt mehrere Vorsprünge aufweist, die in die Nuten der Laufschiene eingreifen. Mittels der Vorsprünge kann auf vorteilhafte Weise erreicht werden, dass der Wandverbinder formschlüssig mit der Laufschiene verbunden wird.

Dabei kann eine Nut, in die einer der Vorsprünge eingreift, die Nut sein, die eine Laufbahn der Laufschiene für das Laufwerk des mindestens einen Türflügels bildet.

Es kann auch vorgesehen sein, dass die Laufschiene mindestens eine sich in Längsrichtung erstreckende, konturierte Nut aufweist, wobei der erste Befestigungsabschnitt mit mindestens einem Vorsprung in Längsrichtung in die konturierte Nut eingreift, wobei der Vorsprung eine an die konturierte Nut angepasste Form aufweist. Die konturierte Nut weist grundsätzlich einen Querschnitt mit mindestens einer Hinterschneidung auf. Die konturierte Nut kann beispielsweise eine T-Nut oder eine Schwalbenschwanznut sein. Auch ist es möglich, dass die konturierte Nut einen L-förmigen, S-förmigen oder kurvenbandförmigen Querschnitt aufweist. Da der Vorsprung an die konturierte Nut angepasst ist, ist in vorteilhafter Weise der gewünschte Formschluss gebildet.

Vorzugsweise ist vorgesehen, dass zumindest einer der Vorsprünge sich teilweise in Längsrichtung der Laufschiene erstreckt und in der Laufschiene befestigt ist. Beispielsweise kann der Vorsprung klemmend befestigt sein, beispielsweise über einen Klemmstein. Dadurch ist in vorteilhafter Weise eine Befestigung der Laufschiene in Längsrichtung gegeben.

Erfindungsgemäß ist vorgesehen, dass der Wandverbinder einen zweiten Befestigungsabschnitt aufweist, der an der Außenseite der Laufschiene, vorzugsweise der Oberseite der Laufschiene, befestigt ist und an der Wand befestigbar ist. Auf diese Weise ist eine besonders stabile Befestigung der Laufschiene an der Wand mittels des Wandverbinders möglich.

Dabei kann vorgesehen sein, dass der zweite Befestigungsabschnitt einen ersten Befestigungsteil aufweist, der sich parallel zur Laufschiene erstreckt und über den der zweite Befestigungsabschnitt an einer Oberseite der Laufschiene befestigt ist, und einen zweiten Befestigungsteil, der sich in horizontaler Richtung neben der Laufschiene erstreckt und an der Wand befestigbar ist, wobei ein Verbindungsteil den ersten und den zweiten Befestigungsteil verbindet. Eine derartige Ausgestaltung des zweiten Befestigungsabschnitts hat sich als besonders vorteilhaft herausgestellt, wobei die Befestigung des zweiten Befestigungsabschnitts an der Oberseite der Laufschiene und an der Wand auf einfache Art und Weise möglich ist. Ferner sind über das Verbindungsteil in vorteilhafter Weise Kräfte in horizontaler Richtung quer zur Längsrichtung der Laufschiene aufnehmbar. Das Verbindungsteil verläuft durch diese Konstruktion zumindest teilweise in einem spitzen Winkel zu der Laufschiene, vorzugsweise in einer horizontalen Ebene. Vorzugsweise erstreckt sich das erste Befestigungsteil in horizontaler Richtung orthogonal zu der Laufschiene mit einer Breite B, die größer oder gleich der Breite b der Laufschiene ist. Mittels des zweiten Befestigungsteils wird somit ermöglicht, dass die Laufschiene an der Wand über eine Erstreckung in horizontaler Richtung in der Wandebene befestigt werden kann, die deutlich breiter als die Breite der Laufschiene ist. Ferner kann über den zweiten Befestigungsteil eine vorteilhafte Abstützung der Laufschiene erreicht werden, da dieses sich relativ weit in Längsrichtung der Laufschiene erstreckt. Somit ist eine besonders stabile Befestigung der Laufschiene an der Wand mittels des erfindungsgemäßen Wandverbinders möglich. Bei idealen Einbaubedingungen erstreckt sich die Längsrichtung der Laufschiene orthogonal zu der Wandebene.

Vorzugsweise ist vorgesehen, dass das Verbindungsteil als dreieckige Platte ausgebildet ist. Dadurch lässt sich das Verbindungsteil und somit der zweite Befestigungsabschnitt des Wandverbinders in vorteilhafter Weise herstellen. Beispielsweise kann vorgesehen sein, dass das erste und zweite Befestigungsteil des zweiten Befestigungsabschnitts vom Verbindungsteil abgekantet sind. Somit lässt sich zumindest der zweite Befestigungsabschnitt des Wandverbinders auf einfache Art und Weise durch Abkantvorgänge herstellen.

Die Laufschiene kann beispielsweise aus einem Aluminiummaterial bestehen. Der Wandverbinder kann zumindest teilweise aus Stahl bestehen.

Vorzugsweise ist vorgesehen, dass der Wandverbinder ein erstes Befestigungsstück und ein zweites Befestigungsstück aufweist, wobei das erste Befestigungsstück den ersten Befestigungsabschnitt und das zweite Befestigungsstück den zweiten Befestigungsabschnitt bildet. Mit anderen Worten: Der Wandverbinder ist zweistückig ausgestaltet. Dies bietet besondere Vorteile bei der Montage der Laufschiene an der Wand, da beispielsweise zunächst das erste Befestigungsstück mit der Laufschiene an der Wand befestigbar ist und anschließend das zweite Befestigungsstück. Hierbei kann beispielsweise vorgesehen sein, dass das zweite Befestigungsstück bei der Befestigung der Laufschiene an der Wand mittels des ersten Befestigungsstücks mit dem ersten Befestigungsstück verbunden ist und anschließend die Befestigungsposition des zweiten Befestigungsstücks markiert wird. Dann kann das zweite Befestigungsstück wieder abgenommen werden und die Befestigungsmittel, beispielsweise die Befestigungslöcher in der Wand, können in vorteilhafter Weise erstellt werden. Es ist auch möglich, dass hierbei zunächst wieder das erste Befestigungsstück und somit die Laufschiene von der Wand gelöst werden, um einen notwendig ausreichend Platz für die Erstellung der Befestigungsmittel zu schaffen.

Vorzugsweise ist das zweite Befestigungsstück mit dem ersten Befestigungsstück verbindbar. Insbesondere kann vorgesehen sein, dass das zweite Befestigungsstück mit dem ersten Befestigungsstück formschlüssig verbunden ist, wobei der Formschluss in einer zu der Wand parallelen Ebene gebildet ist. Mit anderen Worten: Der Formschluss wirkt in alle Richtungen in dieser Ebene und während der Montage sind bei der Verbindung des ersten und zweiten Befestigungsstücks diese nur orthogonal zu der Ebene verschiebbar.

Durch die Verbindung des ersten mit dem zweiten Befestigungsstück kann erreicht werden, dass einerseits eine Positionierung des ersten und zweiten Befestigungsstücks während der Montage in vorteilhafter Weise erfolgt, so dass sichergestellt ist, dass auch bei einem Montageschritt, bei dem das erste und zweite Befestigungsstück getrennt sind, anschließend eine korrekte Positionierung der Befestigungsstücke erfolgt. Darüber hinaus können durch den Formschluss Kräfte und Momente von dem ersten auf das zweite Befestigungsstück bzw. umgekehrt in der Ebene parallel zur Wand übertragen werden.

Ferner kann vorgesehen sein, dass eine Sicherungseinrichtung an dem ersten und zweiten Befestigungsstück befestigbar ist, wobei im befestigten Zustand der Sicherungseinrichtung eine Bewegung des ersten oder zweiten Befestigungsstück zueinander blockiert ist. Die Sicherungseinrichtung bewirkt somit, dass nach Anbringen des Wandverbinders an der Wand das erste und zweite Befestigungsstück zueinander gesichert sind, so dass auch ein Verschieben in einer Richtung orthogonal zu der Ebene parallel zu der Wand keine Bewegung des ersten und zweiten Befestigungsstück zueinander mehr möglich ist. Dadurch ist eine besonders sichere Befestigung des Wandverbinders möglich.

Die Sicherungseinrichtung kann beispielsweise eine Sicherungsplatte sein. Diese kann beispielsweise über Befestigungsschrauben, über die das erste Befestigungsstück und zumindest teilweise das zweite Befestigungsstück an der Wand befestigbar sind, befestigt werden.

Die Laufschiene kann ein einseitig geöffnetes Profil aufweisen, in das der Türflügel seitlich einhängbar ist. Zur Abdeckung der Laufschiene kann eine Blende vorgesehen sein, die an der Laufschiene befestigbar ist.

Der zweite Befestigungsteil des zweiten Befestigungsabschnitts erstreckt sich relativ weit entlang der Wand seitlich von der Laufschiene. Beispielsweise ist der zweite Befestigungsteil über Schrauben an der Wand befestigt. Diese sind somit für den Betrachter grundsätzlich sichtbar, was als ästhetisch störend empfunden werden kann. Daher kann eine Abdeckplatte für zumindest einen Teil der Befestigungsmittel des zweiten Befestigungsteils des zweiten Befestigungsabschnitts des Wandverbinders vorgesehen sein. Die Abdeckplatte kann zumindest teilweise an die Form des zweiten Befestigungsteils angepasst sein. Auch kann die Abdeckplatte an die Form der Blende angepasst sein, so dass die Abdeckplatte in einer horizontalen Richtung orthogonal zur Längsrichtung der Laufschiene an der Blende anliegt.

Dadurch kann ein besonders ästhetisches Aussehen hervorgerufen werden.

Bei einer erfindungsgemäßen Abtrennungswand, bei der der Wandverbinder aus einem ersten und zweiten Befestigungsstück besteht, können folgende Montageschritte vorgesehen sein:

Die Laufschiene wird zusammen mit dem ersten Befestigungsstück an der Wand befestigt. Hierbei kann das zweite Befestigungsstück bereits mit dem ersten Befestigungsstück verbunden sein. Grundsätzlich besteht jedoch auch die Möglichkeit, dass nach der Befestigung an der Wand das zweite Befestigungsstück in Position zu dem ersten Befestigungsstück angeordnet wird. Anschließend können Markierungen für die Befestigungsmittel des zweiten Befestigungsstücks vorgenommen werden. Anschließend wird das zweite Befestigungsstück wieder von der Wand abgenommen. Hierbei kann die Laufschiene entweder im an der Wand befestigten Zustand verbleiben oder zusammen mit dem zweiten Befestigungsstück abgenommen werden. Anschließend können in vorteilhafter Weise die Löcher für die Befestigungsmittel für das zweite Befestigungsstück in die Wand eingebracht werden, beispielsweise gebohrt werden. Anschließend wird dann bei bereits mittels des ersten Befestigungsstückes befestigter Laufschiene das zweite Befestigungsstück an der Wand in entsprechender Position mittels den Befestigungsmitteln, beispielsweise Schwerlastschrauben, befestigt. Anschließend kann das zweite Befestigungsstück mittels des ersten Befestigungsteils, das sich in Längsrichtung der Laufschiene erstreckt, von oben an der Laufschiene befestigt werden.

Im Folgenden wird unter Bezugnahme auf die nachfolgenden Figuren die Erfindung näher erläutert. Es zeigen
- Figur 1: Eine schematische Gesamtansicht der erfindungsgemäßen Abtrennungswand und
- Figuren 2 bis 4: Detailansichten des Wandverbinders der erfindungsgemäßen Abtrennungswand.

In Figur 1 ist eine erfindungsgemäße Abtrennungswand 1 einer Badewannenabtrennung schematisch in einer perspektivischen Darstellung gezeigt. Die Abtrennungswand 1 weist ein feststehendes Wandelement 3 und eine Laufschiene 5 auf, die an einem oberen Randbereich 3a des Wandelements 3 angeordnet ist. Die Laufschiene 5 kann dabei einstückig ausgebildet sein. Ein Türflügel 7 ist in der Laufschiene 5 mit einem nicht dargestellten Laufwerk geführt. An einem in Längsrichtung (durch den Doppelpfeil dargestellt) ersten Ende 5a ist die Laufschiene mittels eines Wandverbinders 9 an einer Wand befestigt.

Die Laufschiene steht in Längsrichtung distal von dem ersten Ende 5a frei über das Wandelement 3 über. Mit anderen Worten: Ein in Längsrichtung zweites Ende 5b der Laufschiene ist ohne weitere Befestigung der Umgebung vorgesehen und steht kragarmförmig über das Wandelement 3 über. In dem in Figur 1 dargestellten Ausführungsbeispiel steht die Laufschiene 5 mit etwa 50 % ihrer Gesamtlänge L frei über das Wandelement 3 über.

Der Türflügel 7 lässt sich von der in Figur 1 dargestellten ausgezogenen Stellung in eine eingeschobene Stellung verschieben, in der sich der Türflügel 7 nahezu vollständig neben dem Wandelement 3 befindet, so dass sich das Wandelement 3 und der Türflügel 7 nahezu vollständig überdecken. In dieser eingeschobenen Stellung steht der Türflügel 7 lediglich mit einem schmalen Streifen, in dem sich ein Türgriff 11 zu Betätigung des Türflügels 7 befindet, über.

Das Wandelement 3 steht auf dem Rand einer Badewanne 110. Der Türflügel 7 ist über eine Bodenführung 13 auf dem Rand der Badewanne 110 geführt. Die Bodenführung ist zumindest teilweise seitlich neben einem, dem oberen Randbereich 3a des Wandelements gegenüberliegenden, unteren Randbereich 3b des Wandelements angeordnet.

Wie aus den Figuren 2 bis 4 hervorgeht, in denen der Wandverbinder 9 im Detail dargestellt ist, weist der Wandverbinder in dem in Figur 2 bis 4 dargestellten Ausführungsbeispiel ein erstes Befestigungsstück 15 und ein zweites Befestigungsstück 17 auf. Das erste Befestigungsstück 15 bildet einen ersten Befestigungsabschnitt des Wandverbinders. Das zweite Befestigungsstück 17 bildet einen zweiten Befestigungsabschnitt des Wandverbinders. Das erste Befestigungsstück 15 bildet in der Ebene orthogonal zur Längsrichtung der Laufschiene 5 einen Formschluss mit der Laufschiene, so dass von der Laufschiene in dieser Ebene Kräfte in sämtliche Richtungen der Ebene auf das erste Befestigungsstück 15 übertragen werden können. Die Laufschiene 5 weist eine sich in Längsrichtung erstreckende Rippe 19 auf, die eine erste Nut 21 von einer zweiten Nut 23 trennt. Die Nut 23 kann beispielsweise eine Laufbahn für das Laufwerk des Türflügels 7 bilden.

Das erste Befestigungsstück 15 umgreift die Rippe 19, wobei das erste Befestigungsstück 15 einen ersten Vorsprung 25 aufweist, der in die erste Nut 21 eingreift, und einen zweiten Vorsprung 27, der in die zweite Nut 23 eingreift. Der erste Vorsprung 25 erstreckt sich teilweise in Längsrichtung der Laufschiene 5 und ist beispielsweise über einen Klemmstein 29 in einer entsprechenden Aufnahme der Laufschiene 5 befestigt. Auf diese Weise wird die Laufschiene 5 in Längsrichtung an dem ersten Befestigungsstück 15 festgesetzt.

Das erste Befestigungsstück 15 und das zweite Befestigungsstück 17 sind formschlüssig miteinander verbindbar, wobei der Formschluss in einer zu der Wand 100 parallelen Ebene gebildet ist. Der Formschluss wirkt somit in allen Richtungen in dieser Ebene und, wie aus Figur 2 hervorgeht, ist während der Montage eine Verschiebung des ersten und zweiten Befestigungsstücks 15, 17 zueinander in einer orthogonalen Richtung zu dieser Ebene möglich.

Das zweite Befestigungsstück 17 weist einen ersten Befestigungsteil 17a auf, der sich parallel zu der Laufschiene erstreckt. Der erste Befestigungsteil 17a kann beispielsweise mittels erster Schrauben 31 an einer Oberseite der Laufschiene 5 befestigt sein. Das zweite Befestigungsstück 17 weist ferner einen zweiten Befestigungsteil 17b auf, über den das zweite Befestigungsstück 17 an der Wand 100 befestigbar ist. Dies kann beispielsweise über Schwerlastschrauben 33 erfolgen. Wie aus Figur 2 hervorgeht, weisen das erste und zweite Befestigungsstück 15, 17 ferner weitere Löcher 35 auf, über die das erste und das zweite Befestigungsstück 15, 17 zusätzlich mittels Schrauben an der Wand 100 befestigt werden können. Mittels der Löcher 35 in dem ersten Befestigungsstück 15 kann die Laufschiene 5 während der Montage auch in der gewünschten Position fixiert werden, wobei anschließend das zweite Befestigungsstück 17 positioniert wird, um die Markierungen für die Löcher für die Schwerlastschrauben vornehmen zu können. Für das Bohren dieser Löcher wird dann das zweite Befestigungsstück 17 wieder abgenommen.

Der erste Befestigungsteil 17a und der zweite Befestigungsteil 17b sind über ein Verbindungsteil 17c miteinander verbunden. Der Verbindungsteil 17c besitzt die Form einer dreieckigen Platte und verläuft zumindest teilweise in einem spitzen Winkel zu der Laufschiene 5.

Der zweite Befestigungsteil 17b erstreckt sich in horizontaler Richtung orthogonal zu der Laufschiene 5 mit einer Breite B, die größer oder gleich der Breite b der Laufschiene 5 ist. Die Breite B des ersten Befestigungsteils ist in Figur 3 ersichtlich. Die Breite b der Laufschiene 5 ist in Figur 4 eingezeichnet.

In Figur 3 ist ein Zustand der Laufschiene gezeigt, in dem eine Sicherungseinrichtung in Form einer Sicherungsplatte 37 an dem ersten und zweiten Befestigungsstück 15, 17 befestigt ist. Die Befestigung der Sicherungsplatte 37 erfolgt über zweite Schrauben 39, die in die Löcher 35 in dem ersten Befestigungsstück 15 und dem zweiten Befestigungsstück 17 eingreifen. Über die Sicherungsplatte 37 wird eine Bewegung des ersten und zweiten Befestigungsstücks zueinander in einer Richtung orthogonal zu der Ebene parallel zu der Wand 100 verhindert. Auf diese Weise ist eine besonders sichere Befestigung des Wandverbinders 9 an der Wand möglich.

Wie aus den Figuren 2 bis 4 hervorgeht, ist die Laufschiene 5 als ein einseitig geöffnetes Profil ausgebildet, in die der Türflügel 7 seitlich einhängbar ist. Zur Abdeckung der Laufschiene 5 ist eine nicht dargestellte Blende vorgesehen, die an der Laufschiene befestigbar ist.

Der Wandverbinder 9 kann grundsätzlich auch einstückig ausgebildet sein.

Die erfindungsgemäße Abtrennungswand 1 ist ästhetisch besonders ansprechend, da auf zusätzliche Haltevorrichtungen, die das zweite freie Ende 5b befestigen, verzichtet werden kann. Ferner werden Probleme, die im Zusammenhang mit einer Verschmutzung einer derartigen Haltevorrichtung einhergehen, durch das Weglassen ebenfalls vermieden.

### BEZUGSZEICHENLISTE

- 1: Abtrennungswand
- 3: Wandelement
- 3a: oberer Randbereich
- 3b: unterer Randbereich
- 5: Laufschiene
- 5a: erstes Ende
- 5b: zweites Ende
- 7: Türflügel
- 9: Wandverbinder
- 11: Türgriff
- 13: Bodenführung
- 15: erstes Befestigungsstück
- 17: zweites Befestigungsstück
- 17a: erstes Befestigungsteil
- 17b: zweites Befestigungsteil
- 17c: Verbindungsteil
- 19: Rippe
- 21: erste Nut
- 23: zweite Nut
- 25: erster Vorsprung
- 27: zweiter Vorsprung
- 29: Klemmstein
- 31: erste Schrauben
- 33: Schwerlastschrauben
- 35: Löcher
- 37: Sicherungsplatte
- 39: zweite Schrauben
- 100: Wand
- 110: Badewanne
- b: Breite der Laufschiene
- B: Breite des zweiten Befestigungsteils
- L: Gesamtlänge der Laufschiene

## Patentansprüche

1. Abtrennungswand (1) einer Duschkabine oder einer Dusch- oder Badewannenabtrennung mit einem Wandverbinder (9), mit einem feststehenden Wandelement (3) und mit einer Laufschiene (5), die an einem oberen Randbereich (3a) des Wandelements (3) angeordnet ist, wobei mindestens ein Türflügel (7) in der Laufschiene (5) mit mindestens einem Laufwerk geführt ist, wobei die Laufschiene (5) an einem in Längsrichtung ersten Ende (5a) mittels des Wandverbinders (9) an einer Wand (100) befestigbar ist und die Laufschiene (5) selbst an dem oberen Randbereich (3a) des Wandelements (3) zur zusätzlichen Abstützung der Laufschiene (5) befestigt ist, wobei der Wandverbinder (9) einen ersten Befestigungsabschnitt aufweist, der in die Laufschiene (5) eingreift oder an dieser angreift und der erste Befestigungsabschnitt an der Wand (100) befestigbar ist,
**dadurch gekennzeichnet,**
**dass** die Laufschiene (5) in Längsrichtung distal von dem ersten Ende (5a) frei über das Wandelement (3) übersteht und dass der Wandverbinder (9) einen zweiten Befestigungsabschnitt aufweist, der an einer Außenseite der Laufschiene (5) befestigt ist und an der Wand (100) befestigbar ist.

2. Abtrennungswand nach Anspruch 1, **dadurch gekennzeichnet, dass** die Laufschiene (5) mit bis zu 70% ihrer Gesamtlänge frei über das Wandelement (3) übersteht.

3. Abtrennungswand nach Anspruch 1 oder 2, **dadurch gekennzeichnet, dass** die Laufschiene (5) eine sich in Längsrichtung erstreckende Rippe (19) aufweist und dass der erste Befestigungsabschnitt in Längsrichtung in die Laufschiene (5) eingreift und die Rippe (19) umgreift.

4. Abtrennungswand nach Anspruch 3, **dadurch gekennzeichnet, dass** die Laufschiene (15) mindestens zwei sich in Längsrichtung erstreckende Nuten (21, 23) aufweist, wobei die Rippe (19) die Nuten (21, 23) trennt.

5. Abtrennungswand nach Anspruch 4, **dadurch gekennzeichnet, dass** der erste Befestigungsabschnitt mehrere Vorsprünge (25, 27) aufweist, die in die Nuten (21, 23) der Laufschiene eingreifen.

6. Abtrennungswand nach Anspruch 1 oder 2, **dadurch gekennzeichnet, dass** die Laufschiene (5) mindestens eine sich in Längsrichtung erstreckende konturierte Nut aufweist, wobei der erste Befestigungsabschnitt mit mindestens einem Vorsprung in Längsrichtung in die konturierte Nut eingreift, wobei der Vorsprung eine an die konturierte Nut angepasste Form aufweist.

7. Abtrennungswand nach Anspruch 5 oder 6, **dadurch gekennzeichnet, dass** zumindest einer der Vorsprünge (25, 27) sich teilweise in Längsrichtung der Laufschiene (5) erstreckt und in der Laufschiene (5) befestigt ist .

8. Abtrennungswand nach Anspruch 1 bis 7, **dadurch gekennzeichnet, dass** der zweite Befestigungsabschnitt einen ersten Befestigungsteil (17a) aufweist, der sich parallel zu der Laufschiene (5) erstreckt und über den der zweite Befestigungsabschnitt an einer Oberseite der Laufschiene (5) befestigt ist und einen zweiten Befestigungsteil (17b), der sich in horizontaler Richtung neben der Laufschiene (5) erstreckt und an der Wand (100) befestigbar ist, wobei ein Verbindungsteil (17c) den ersten und zweiten Befestigungsteil verbindet.

9. Abtrennungswand nach Anspruch 8, **dadurch gekennzeichnet, dass** das Verbindungsteil (17c) als dreieckige Platte ausgebildet ist.

10. Abtrennungswand nach einem der Ansprüche 1 bis 9 **dadurch gekennzeichnet, dass** der Wandverbinder (9) ein erstes Befestigungsstück (15) und ein zweites Befestigungsstück (17) aufweist, wobei das erste Befestigungsstück (15) den ersten Befestigungsabschnitt und das zweite Befestigungsstück (17) den zweiten Befestigungsabschnitt bildet.

11. Abtrennungswand nach Anspruch 10, **dadurch gekennzeichnet, dass** das zweite Befestigungsstück (17) mit dem ersten Befestigungsstück (15) verbindbar ist.

12. Abtrennungswand nach Anspruch 11, **dadurch gekennzeichnet, dass** das zweite Befestigungsstück (17) mit dem ersten Befestigungsstück (15) formschlüssig verbunden ist, wobei der Formschluss in einer zu der Wand (100) parallelen Ebene gebildet ist.

13. Abtrennungswand nach Anspruch 12, **gekennzeichnet durch** eine Sicherungseinrichtung, die an dem ersten und zweiten Befestigungsstück (15, 17) befestigbar ist und im befestigten Zustand die Sicherungseinrichtung eine Bewegung des ersten und des zweiten Befestigungsstücks (15, 17) zueinander blockiert.

## Claims

1. A partition wall (1) of a shower cubicle or a shower or bathtub partition having a wall connector (9) with a stationary wall element (3) and with a running rail (5) being arranged at an upper edge region (3a) of the wall element (3), wherein at least one door leaf (7) is guided in the running rail (5) with at least one running gear, wherein the running rail (5) is adapted to be fastened at a first end (5a) in longitudinal direction by means of the wall connector (9) to a wall (100), and the running rail (5) itself is fastened to the upper edge region (3a) of the wall element (3) for additional support of the running rail (5), wherein wall connector (9) comprises a first fastening section engaging with or engaging the running rail (5), and the first fastening section is adapted to be fastened to the wall (100),
**characterized in that**
the running rail (5) protrudes freely in longitudinal direction distally from the first end (5a) over the wall element (3), and that the wall connector (9) comprises a second fastening section which is fastened to an external side of the running rail (5) and is adapted to be fastened to the wall (100).

2. The partition wall according to claim 1, **characterized in that** the running rail (5) protrudes freely with up to 70% of its total length over the wall element (3).

3. The partition wall according to claim 1 or 2, **characterized in that** the running rail (5) comprises a rib (19) extending in longitudinal direction, and that the first fastening section engages with the running rail (5) in longitudinal direction and encompasses the rib (19).

4. The partition wall according to claim 3, **characterized in that** the running rail (15) comprises at least two grooves (21, 23) extending in longitudinal direction, wherein the rib (19) separates the grooves (21, 23).

5. The partition wall according to claim 4, **characterized in that** the first fastening section comprises several protrusions (25, 27) engaging with the grooves (21, 23) of the running rail.

6. The partition wall according to claim 1 or 2, **characterized in that** the running rail (5) comprises at least one contoured groove extending in longitudinal direction, wherein the first fastening section engages by means of at least one protrusion in longitudinal direction with the contoured groove, wherein the protrusion has a shape which is adapted to the contoured groove.

7. The partition wall according to claim 5 or 6, **characterized in that** at least one of the protrusions (25, 27) extends partially in the longitudinal direction of the running rail (5) and is fasted in the running rail (5).

8. The partition wall according to claim 1 to 7, **characterized in that** the second fastening section comprises a first fastening part (17a) extending parallel to the running rail (5) and being fastened via the second fastening section to an upper side of the running rail (5), and a second fastening part (17b) extending in horizontal direction next to the running rail (5) and being adapted to be fastened to the wall (100), wherein a connection part (17c) connects the first and the second fastening parts.

9. The partition wall according to claim 8, **characterized in that** the connection part (17c) is configured as a triangular plate.

10. The partition wall according to one of claims 1 to 9, **characterized in that** the wall connector (9) comprises a first fastening piece (15) and a second fastening piece (17), wherein the first fastening piece (15) forms the first fastening section and the second fastening piece (17) forms the second fastening section.

11. The partition wall according to claim 10, **characterized in that** the second fastening piece (17) is connectable with the first fastening piece (15).

12. The partition wall according to claim 11, **characterized in that** the second fastening piece (17) is connected to the first fastening piece (15) in a form-fitting manner, wherein the form-fit is formed in a plane parallel to the wall (100).

13. The partition wall according to claim 12, **characterized by** a securing means which is adapted to be fastened to the first and second fastening pieces (15, 17), and in the fastened state the securing means blocks a movement of the first and the second fastening piece (15, 17) towards each other.

## Revendications

1. Paroi de séparation (1) d'une cabine de douche ou séparation de douche ou de baignoire dotée d'un raccord mural (9), dotée d'un élément de paroi fixe (3) et dotée d'une glissière (5), laquelle est disposée sur une zone de bord (3a) de l'élément de paroi (3), dans laquelle au moins un battant de porte (7) est guidé dans la glissière (5) avec au moins un chariot, dans laquelle la glissière (5) peut, à une première extrémité (5a) dans la direction longitudinale, être fixée à un mur (100) au moyen du raccord mural (9), et la glissière (5) elle-même est fixée à la zone de bord (3a) supérieure de l'élément de paroi (3) pour fournir un support supplémentaire à la glissière (5), dans laquelle le raccord mural (9) comporte une première section de fixation, laquelle entre en prise dans la glissière (5) ou sur celle-ci et la première section de fixation peut être fixée au mur (100),
**caractérisée en ce que** la glissière (5) surplombe librement l'élément de paroi (3) de manière distale par rapport à la première extrémité (5a) dans la direction longitudinale, et **en ce que** le raccord mural (9) comporte une deuxième section de fixation, laquelle est fixée sur une face extérieure de la glissière (5) et peut être fixée au mur (100).

2. Paroi de séparation selon la revendication 1, **caractérisée en ce que** la glissière (5) surplombe librement l'élément de paroi (3) avec jusqu'à 70 % de sa longueur totale.

3. Paroi de séparation selon la revendication 1 ou 2, **caractérisée en ce que** la glissière (5) comporte une nervure (19) s'étendant dans la direction longitudinale et **en ce que** dans la direction longitudinale, la première section de fixation entre en prise dans la glissière (5) et enserre la nervure (19).

4. Paroi de séparation selon la revendication 3, **caractérisée en ce que** la glissière (15) comporte au moins deux rainures (21, 23) s'étendant dans la direction longitudinale, dans laquelle la nervure (19) sépare les rainures (21, 23).

5. Paroi de séparation selon la revendication 4, **caractérisée en ce que** la première section de fixation comporte plusieurs saillies (25, 27), lesquelles entrent en prise dans les rainures (21, 23) de la glissière.

6. Paroi de séparation selon la revendication 1 ou 2, **caractérisée en ce que** la glissière (5) comporte au moins une rainure à contour s'étendant dans la direction longitudinale, dans laquelle la première section de fixation entre en prise avec au moins une saillie dans la rainure à contour dans la direction longitudinale, dans laquelle la saillie comporte une forme adaptée à la rainure à contour.

7. Paroi de séparation selon la revendication 5 ou 6, **caractérisée en ce qu'**au moins une des saillies (25, 27) s'étend partiellement dans la direction longitudinale de la glissière (5) et est fixée dans la glissière (5).

8. Paroi de séparation selon l'une des revendications 1 à 7, **caractérisée en ce que** la deuxième section de fixation comporte une première partie de fixation (17a), laquelle s'étend parallèlement à la glissière (5) et par le biais de laquelle la deuxième section de fixation est fixée à une face supérieure de la glissière (5) et une deuxième partie de fixation (17b), laquelle s'étend à côté de la glissière (5) dans la direction horizontale et peut être fixée au mur (100), dans laquelle une partie de raccord (17c) raccorde la première et la deuxième partie de fixation.

9. Paroi de séparation selon la revendication 8, **caractérisée en ce que** la partie de raccord (17c) est réalisée comme plaque triangulaire.

10. Paroi de séparation selon l'une des revendications 1 à 9, **caractérisée en ce que** le raccord mural (9) comporte une première pièce de fixation (15) et une deuxième pièce de fixation (17), dans laquelle la première pièce de fixation (15) forme la première section de fixation et la deuxième pièce de fixation (17) forme la deuxième section de fixation.

11. Paroi de séparation selon la revendication 10, **caractérisée en ce que** la deuxième pièce de fixation (17) peut être raccordée à la première pièce de fixation (15).

12. Paroi de séparation selon la revendication 11, **caractérisée en ce que** la deuxième pièce de fixation (17) est raccordée par complémentarité de formes à la première pièce de fixation (15), dans laquelle la complémentarité de formes est formée dans un plan parallèle au mur (100).

13. Paroi de séparation selon la revendication 12, **caractérisée par** un dispositif de sûreté, lequel peut être fixé à la première et à la deuxième pièce de fixation (15, 17) et le dispositif de sûreté, dans l'état fixé, bloque un mouvement de la première et de la deuxième pièce de fixation (15, 17) l'une par rapport à l'autre.
